# EUROPÄISCHE PATENTSCHRIFT

(11) **EP 0 856 465 B1**
(45) Veröffentlichungstag und Bekanntmachung des Hinweises auf die Patenterteilung: **05.09.2001**
(21) Anmeldenummer: 97101482.4
(22) Anmeldetag: 30.01.1997
(51) Int. Cl.: B65B 5/12, B65B 5/10

(54) **Entgegengesetzter Traytransport bei Pickerstrassen**
Tray conveyor moving in the opposite direction to the picker system
Transport de plateaux à directions opposées pour table de préhension

(43) Veröffentlichungstag der Anmeldung: 05.08.1998
(73) Patentinhaber: Gerhard Schubert GmbH, D-74564 Crailsheim (DE)
(72) Erfinder: Schubert, Gerhard, 74564 Crailsheim (DE); Schubert, Ralf, 74564 Crailsheim (DE)
(74) Vertreter: Alber, Norbert, Dipl.-Ing.

(56) Entgegenhaltungen:
- EP-A- 0 162 933
- EP-A- 0 749 902
- DE-A- 4 208 818
- DE-B- 1 066 478
- FR-A- 2 612 487
- US-A- 5 339 607

## Beschreibung

Die Erfindung betrifft eine Pickerstraße, wie sie zum Umsetzen von Einzelprodukten in Behälter verwendet werden, die eine bestimmte Anzahl von Einzelprodukten aufnehmen können.

Dabei werden üblicherweise die Einzelprodukte auf einem Produktband und die Behälter auf einem Behälterband angeliefert und an den an fester Position stehenden Pickern entlang geführt.

Dabei wurde bisher so vorgegangen, daß die Behälter auf einem ersten Behälterband angeliefert und dort meist angestaut wurden, vom ersten Behälterband auf ein zweites Behälterband übergeben wurden, auf welchem das Füllen mit den Einzelprodukten geschah, und nach vollständiger Füllung auf ein drittes Behälterband für den Abtransport der gefüllten Behälter wiederum übergeben wurde.

Weiterhin zeigt die DE 42 08 818 C2 bereits eine Vorrichtung zum Einlegen von Produkten in Behälter, wobei die Produkte unregelmäßig angeliefert und mittels Pickern in die Behälter eingesetzt werden. Dabei handelt es sich jedoch nicht um eine Pickerstraße im Sinne der vorliegenden Erfindung, also mit mehreren, unabhängig voneinander bewegbaren, Pickern hintereinander, sondern um zwei in ihrer Bewegung mechanisch festgekoppelte Picker. Darüberhinaus ist auch nicht der besondere Vorteil des Gegenlaufes von Anlieferungsrichtung von Produkten einerseits und zu befüllenden Behältern andererseits erkannt.

Weiterhin ist aus der EP 0 749 902 eine Pickerstraße bekannt, bei der Behälterband und Produktband im Gleichlauf parallel nebeneinander geführt sind, die Behälter angestaut werden, und eine Zeilenkamera vor der Pickerstrecke Anzahl und Position der Produkte auf dem Produktband ermittelt. Aus dieser Schrift ist gemäß dortigem Anspruch 7 bekannt, das Behälterband so schnell laufen zu lassen, dass in der Zeit, die ein auf dem Behälterband befindlicher Behälter zum Durchlaufen des Arbeitsbereiches benötigt, gerade auf de Produktband eine Füllanzahl von Einzelprodukten dem Greifbereich des Pickers erreicht bzw. verläßt. Eine Steuerung in Abhängigkeit der vollständigen Befüllung von Behältern durch den letzten Picker in Behälterlaufrichtung zeigt diese Schrift ebenso wenig wie einen Gegenlauf von Behälterband und Produktband.

Zusätzlich können steuerungstechnische Maßnahmen, die bei Gleichlauf von Produktband zu Behälterband eingesetzt werden, nicht auf das Gegenlauf-Prinzip übertragen werden, da dort die Ausdünnung der Produkte auf dem Produktband einerseits und der Füllungsgrad der Behälter auf dem Behälterband andererseits umgekehrt zueinander verlaufen.

Es ist daher die Aufgabe gemäß der vorliegenden Erfindung, ein Verfahren sowie eine zugehörige Vorrichtung zu schaffen, bei welchen der Aufwand für das Handling der zu füllenden Behälter reduziert wird, ohne die Effizienz der Anlage zu verschlechtern.

Im Folgenden wird eine Lösung mit gleicher Laufrichtung von Behälter und einzelnen Produkt beschrieben, die nicht Gegenstand des vorliegenden Patentes ist und lediglich der Erläuterung dient:

Durch Anordnung eines Zählers für die Einzelprodukte am Produktband vor Beginn des Pickerbereiches ist es möglich, immer dann einen leeren Behälter freizugeben und in den Bereich des bzw, der Picker einfahren zu lassen, wenn eine Füllanzahl der Einzelprodukte festgestellt wurde. Dadurch ist nur ein einziges Behälterband notwendig, mit einem Stopper zum Anstauen der leeren Behälter, welcher von der Zählvorrichtung gesteuert wird.

Vorzugsweise wird dabei das Behälterband gleich schnell angetrieben wie das Produktband, und vorzugsweise mit konstanter Geschwindigkeit.

Eine besonders einfache Bauform ergibt sich, wenn Produktband und Behälterband von einem gemeinsamen Antrieb aus angetrieben werden, oder zu einem einstückigen Transportband zusammengefaßt werden, beispielsweise in Längsrichtung durch eine Stehwand getrennt in einen Transportbereich für die Einzelprodukte und für die Behälter.

Je nach Position der Zählvorrichtung in Transportrichtung gegenüber dem Pickerbereich und gegenüber der Anordnung des Stoppers auf dem - in der Regel parallel zum Produktband - laufenden Behälterband wird ein Zeitversatz für die Freigabe des nächsten leeren Behälters vorgesehen, um den zu füllenden Behälter etwa parallel neben den für ihn bestimmten Produkten auf dem Produktband zu transportieren.

Dabei kann das Befüllen eines Behälters mit nur einem Picker vollständig erfolgen, oder - abhängig von der Laufgeschwindigkeit und der Dichte der Einzelprodukte pro Längeneinheit des Produktbandes - sich über mehrere in Transportrichtung entlang des Bandes angeordnete Picker.

Bei der Zähleinrichtung handelt es sich vorzugsweise um eine zeilenweise abtastende Kamera, vorzugsweise mit einem CCD-Sensor, deren Abtastzeile sich quer, vorzugsweise rechtwinkelig, über das Produktband erstreckt.

Aus dem Stand der Technik ist es bereits bekannt, den bzw. die Picker einerseits mit einem Rechner zu verbinden und andererseits mit einer bildaufnehmenden Einheit, beispielsweise einer CCD-Kamera, hierbei wiederum mit einer Zeilenkamera, deren Aufnahmebereich quer über das Produktband verläuft.

Mit Hilfe dieser Zeilenkamera für die Steuerung der Picker wird während des Durchlaufes des Produktbandes an einer definierten Stelle, nämlich der von der Kamera abgetasteten Zeile, vor dem Pickerbereich die Position jedes einzelnen Produktes auf dem Produktband sowie dessen Lage ermittelt, und im Rechner unter Berücksichtigung der Transportgeschwindigkeit der Produkte sowie des Abstandes zwischen der abgetasteten Zeile und der Pickerposition weiter verarbeitet, um den Picker zielgenau zum Ergreifen der Einzelprodukte und Umsetzen in den Behälter einschließlich der notwendigen Drehung des Produktes zu steuern.

Im vorliegenden Fall kann vorzugsweise die erste Kamera für das Zählen der auf dem Produktband ankommenden Einzelprodukte zum Steuern der Behälterzufuhr einerseits und die zweite Kamera zum Steuern der Picker andererseits in einer einzigen Kamera vereinigt werden, sofern diese ausreichend weit vor dem Beginn des Pickerbereiches angeordnet ist, um ein rechtzeitiges Freisetzen des nächsten Behälters auf dem Behälterband zu ermöglichen.

Dabei sind vorzugsweise außer der Zähleinrichtung für die Produkte und dem Stopper für die angelieferten, leeren Behälter auch sämtliche vorhandenen Picker eines Produktbandes über einen Datenbus mit dem Steuerungsrechner verbunden, so daß von den ursprünglich von der Kamera zur Pickersteuerung aufgenommenen Positionen und Orientierungen der einzelnen Produkte auf dem Produktband jeweils fortgeschrieben wird, welches einzelne Produkt bereits vom Picker umgesetzt wurde.

Dadurch ist vor Beginn jedes neuen Arbeitsbereiches des nächsten Pickers zur Steuerung dieses Pickers bekannt, an welchen ursprünglich besetzten Produktpositionen noch ein Produkt auf dem Produktband vorhanden ist.

Dadurch werden Leerbewegungen der Picker vermieden, und auch Leer-Füllvorgänge am Behälter, die zu unvollständig gefüllten Behältern und mechanischer Nacharbeit bzw. Ausschuß führen.

Wenn bei der beschriebenen Vorgehensweise auf dem Produktband verschiedene Einzelprodukte willkürlich durcheinander angeordnet angeliefert werden, die mittels der Zähleinrichtung sowie mittels der Kamera für die Pickersteuerung unterschieden werden und in definierte zugeordnete Positionen der Behälter eingefüllt werden, erfolgt die Freigabe des nächsten leeren Behälters erst dann, wenn die für jeden Behälter notwendige Mindestanzahl einer jeden Sorte von unterschiedlichen Produkten, die in dem Behälter Aufnahme finden sollen, die Zähleinrichtung passiert haben.

Dies führt allerdings dazu, daß - im Gegensatz zur Umsetzung von nur einer Sorte von Produkten eines Produktbandes - nach dem Füllen der Behälter das Produktband nicht vollständig leer ist, da sich die Freigabe der Behälter nach der am vergleichsweise seltensten angelieferten Produktart orientieren muß.

Mit Hilfe des vorgenannten Verfahrens ist es ebenfalls möglich, bei z. B. nur einem Produktband auf beiden Seiten parallel dieses Produktbandes zwei verschiedene Behälterbänder - separat oder einstückig mit dem Produktband ausgeführt - zu betreiben. Dies ist nicht nur bei solchen Produktbändern sinnvoll, die eine hohe Anzahl von einzelnen Produkten pro Längeneinheit transportieren, also entsprechend breit ausgebildet und eng befrachtet sind, sondern auch aus Gründen eines möglichst effizienten Einsatzes der Picker:

Wenn die gesamte Anlage über einen gemeinsamen Steuerungsrechner bzw. einen Datenbus insgesamt miteinander steuerungstechnisch verbunden ist, ist es möglich, ein und denselben Picker nicht nur zum Befüllen des einen, sondern abwechselnd des einen oder des anderen Transportbandes einzusetzen.

Gerade bei unterschiedlichen auf dem Produktband befindlichen einzelnen Produkten ist es auch denkbar, eines der beiden Behälterbänder mit maximal möglicher Geschwindigkeit laufen zu lassen, das andere Behälterband dagegen mit demgegenüber deutlich verringerter Geschwindigkeit, so daß die Behälter des zweiten Behälterbandes sozusagen als Puffer für die unterschiedlich verteilt auf dem Produktband angelieferten, unterschiedlichen einzelnen Produkte dienen. Dies ergibt einen optimalen Leerungsgrad des Produktbandes.

Eine nochmals im Bauaufwand uncl in der Steuerung wesentliche Vereinfachung läßt sich dadurch erzielen, daß das Behälterband und das Produktband nicht parallel bewegt werden, sondern im Gegenlauf (wie in den vorliegenden Patentansprüchen unter Schutz gestellt). Es sind theoretisch auch kreuzende Varianten von Produktband und Behälterband möglich, wenngleich die parallele Bewegung in Gegenrichtung die effizienteste Form darstellt.

Durch den Gegenstrom von Behältern und Einzelprodukten kann auf das anfängliche Zählen der Einzelprodukte und das Freigeben der Behälter je nach Anzahl der gezählten Einzelprodukte verzichtet werden.

Die Geschwindigkeit von Behältern einerseits und Einzelprodukten andererseits relativ zueinander wird lediglich so gesteuert, daß kein Behälter den Arbeitsbereich der Umsetzung verläßt, ohne vollständig gefüllt zu sein. Zusätzlich besteht das Ziel darin, claß in der Gegenrichtung sich auf dem Produktband auch keine Einzelprodukte mehr befinden, sobald das Produktband den Umsetzbereich, also den Arbeitsbereich des einzelnen oder der hintereinander an denselben Behältern arbeitenden Picker verläßt.

Ob eine der Geschwindigkeiten, also z. B. vom Produktband, vorgegeben ist, und dann nur das jeweils andere Band in der momentanen Geschwindigkeit gesteuert wird, oder beide Bänder so gesteuert werden, daß die maximale Arbeitsgeschwindigkeit der daran arbeitenden Picker voll ausgenutzt werden kann, hängt von den vorherigen Arbeitsschritten, die am Produktband bzw. am Behälterband vollzogen werden müssen, ab. Ob beide Teilziele, also einerseits vollständige Füllung aller den Umsetzbereich verlassenden Behälter und zugleich vollständiges Leeren des Produktbandes, gleichzeitig realisierbar sind, hängt unter anderem davon ab, ob nur eine einzige Sorte von Produkten auf dem Produktband vorhanden ist und in die Behälter umgesetzt werden muß, oder ob mehrere Sorten durcheinander auf dem Produktband angeliefert werden. In diesem Fall ist ein gleichzeitiges Erreichen beider Ziele kaum möglich, es sei denn, die Zusammensetzung der Produkte auf dem Produktband nach den einzelnen Sorten kann mengenmäßig gesteuert werden, oder es ist keine bestimmte Zusammensetzung nach Produkten innerhalb der Behälter notwendig.

Die Vorteile eines solchen Gegenstrombetriebes sind mannigfaltig: Die Kosten für die Erstellung der Anlage werden reduziert und die Störanfälligkeit ebenfalls, da durch diesen Gegenstrom vor allem die Anzahl der benötigten Fotozellen, beispielsweise an nicht mehr vorhandenen Anstaustellen für die Behälter etc. auf etwa ein Zehntel des Bedarfs bei Gleichstromprinzip reduziert wird.

Auch der Steuerungsaufwand wird drastisch reduziert, da das Zählen der ankommenden Einzelprodukte vor Erreichen des Umsetzbereiches wegfällt:

Die Relation der Geschwindigkeiten der Behälter einerseits und der Einzelprodukte andererseits wird nach Bedarf während der Funktion nachgeregelt, um nur vollständig gefüllte Behälter aus dem Umsetzbereich zu entlassen. Dadurch ist - je nach Umsetzweg und damit Zeitbedarf der Picker etc. - auch eine bessere Optimierung der Umsetzleistung möglich, wenn eines der Bänder, z. B. das Produktband, mit einer konstanten Geschwindigkeit vorgegeben gefahren werden muß. Dies ist bei Gleichstrombetrieb nicht möglich.

Ein weiterer Vorteil besteht darin, daß als Behälterbänder auch Transportketten, also Transportmittel, bei welchen die Behälter in festen Abständen auf dem Transportmittel angeordnet sind, verwendet werden können.

Weitere funktionale Vorteile liegen darin, daß - in Laufrichtung der Behälter betrachtet - am Anfang des Umsetzbereiches immer eine freie Stelle, ein sogenanntes "Nest" im Behälter verfügbar ist, und gegen Ende des Umsetzbereiches - insbesondere, wenn auf dem Produktband verschiedene Produkte durcheinander angeliefert werden, die Wahrscheinlichkeit am größten ist, daß sich ein gerade benötigtes Einzelprodukt im Arbeitsbereich dieses in Laufrichtung der Behälter letzten Pickers befindet. Damit ist die Wahrscheinlichkeit äußerst gering, daß ein nicht vollständig befüllter Behälter den Umsetzbereich verläßt bzw. ein hierfür notwendiges Verlangsamen bzw. Abstoppen des Behälterbandes kann auf ein Minimum reduziert werden.

Bei Anordnung der Behälter in festen Abständen und damit auf festen Positionen des Behälterbandes ist im Idealfall überhaupt keine Fotozelle für die Kontrolle der Behälter und die Kontrolle, ob in den Behältern bestimmte Nester frei sind, notwendig, da ausgehend von den festen vorhandenen Leerpositionen zu Beginn des Umsetzbereiches durch die Anlagensteuerung bekannt ist, an welcher Position - sowohl relativ innerhalb eines Behälters als auch absolut entlang des Behälterbandes - ein freies Nest für welche Sorte von Einzelprodukten vorhanden ist.

Der Gegenstrombetrieb eignet sich somit insbesondere zur Anwendung zusammen mit zweiarmigen Robotern als Picker.

Eine Ausführungsform gemäß der Erfindung ist im folgenden anhand der Figuren näher beschrieben. Es zeigen:
- Fig. 1:: eine Aufsicht auf eine Pickerstraße gemäß dem Stand der Technik im Gleichstrombetrieb, und
- Fig. 2:: eine Aufsicht auf eine Pickerstraße im Gegenstrombetrieb.

In Fig. 1 ist in der Aufsicht eine Pickerstraße 1 dargestellt, die in Laufrichtung 20, also von links nach rechts, Einzelprodukte 2, die willkürlich auf einem Produktband 6 angeordnet unter den Pickern 4a,b durchlaufen.

Wie in der linken Bildhälfte dargestellt, laufen parallel zu dem Produktband 6 auf Behälterbändern 7a,b leere Behälter 3 parallel zu dem Produktband 6.

Vor Beginn des ersten Pickers wird eine quer über das Produktband 6 verlaufende Linie mittels einer ersten Zeilenkamera 8 abgetastet. Die Zeilenkamera 8 ist ebenso wie jeder der Picker 4a,b mit einer zentralen Steuerung 11, die einen Rechner umfaßt, verbunden.

Auf dem Behälterband 7 werden die leeren Behälter 3 herantransportiert und mittels eines quer über das Behälterband 7 verlaufenden Stoppers 17, gegen den der vorderste leere Behälter stößt, gestaut. Der Stopper 17 ist ebenfalls mit der Steuerung 11 verbunden.

Der erste angestaute leere Behälter 3 wird dabei immer dann freigegeben, sobald unter der ersten Zeilenkamera 8 eine solche Anzahl von Einzelprodukten 2 auf dem Produktband 6 hindurchgelaufen ist, wie es der Füllanzahl eines Behälter 3 entspricht.

Damit der mit diesen Einzelprodukten 2 zu befüllende nächste Behälter 3 nach der Freigabe in etwa parallel zu den für ihn bestimmten Produkten 2 läuft, sollte sich vorzugsweise die erste Zeilenkamera 8 bzw. deren Abtastlinie etwa auf der Höhe der Hinterkante des vordersten gestauten, am Stopper 17 anliegenden, Behälters 3 befinden oder gar demgegenüber in Laufrichtung 20 zurückversetzt, um den Behälter etwa in der Mitte des Längsbereiches des Produktbandes 6 parallel laufen zu lassen, in dem die entsprechenden Produkte liegen.

Da vorzugsweise das Behälterband 7 etwa die gleiche Geschwindigkeit wie das Produktband 6 aufweist, ist in der rechten Hälfte der Figur eine Lösung mit einstückig ausgebildetem Produkt- und Behälterband dargestellt.

Die Picker 4a, 4b sind - wie an sich bekannt - meist mit einem sich über wenigstens das Produktband 6 erstreckenden, brückenartigen Grundgestell ausgebildet, auf welchem der Pickerarm 5 gelenkig befestigt ist.

Der Pickerarm 5 besteht dabei in der Regel aus einem Oberarm 13a,b, der über ein Schultergelenk 15 am Grundgestell um eine im wesentlichen senkrechte Achse schwenkbar befestigt ist.

Am freien Ende des Oberarmes 13a, 13b, ist jeweils ein Unterarm 12a, 12b ebenfalls wiederum um eine etwa senkrechte Achse schwenkbar befestigt. Die Bewegung des Unterarmes 12a, 12b erfolgt über ein Unterarm-Parallelogramm 14a, 14b, dessen eine parallele Strebe der Oberarm 13a, 13b darstellt.

Am freien Ende des Unterarmes 12a, 12b ist jeweils ein Sauger 16 befestigt, der - nach Ansteuerung einer definierten Position in der horizontalen Ebene durch die Steuerung 11 - sich auf ein dort befindliches Einzelprodukt 2 absenkt, dieses dann hochhebt und in den Behälter 3 nach Drehung um eine senkrechte Achse entsprechend der gewünschten, richtigen Orientierung absenkt.

Damit die Sauger 16a, 16b der Picker 4a die einzelnen Positionen auf dem sich ständig bewegenden Produktband 6, die angefahren werden müssen, kennen, wird mittels einer dem ersten Picker 4a zugeordneten zweite Zeilenkamera beim Durchlaufen der Einzelprodukte 2 unter der Abtastlinie dieser Zeilenkamera 10 jede Position, an welcher sich ein Einzelprodukt 2 befindet, registriert sowie die Drehlage des Einzelproduktes, und in der Steuerung 11 gespeichert sowie unter Berücksichtigung der Bandgeschwindigkeit, die in der Praxis nicht immer konstant ist, weitergerechnet.

Weiterhin wird von der Steuerung 11 das am Produktband 6 bereits abgenommene Einzelprodukt 2 ebenfalls berücksichtigt, so daß die jeweils noch vorhandenen und umzusetzenden Produkte von den nachfolgenden Pickerbewegungen bzw. nachfolgenden Pickern 4b, usw. umgesetzt werden können.

In einer bevorzugten Ausführungsform registriert die erste Zeilenkamera 8 nicht nur die Anzahl der unter ihr durchlaufenden Einzelprodukte 2, sondern - anstelle der zweiten Zeilenkamera 10 - auch sofort deren Orientierung und Position, so daß insgesamt nur eine einzige Zeilenkamera notwendig ist.

Ein separates Behälterband 7 hat den Vorteil, daß dessen Geschwindigkeit unabhängig von dem des Produktbandes 6 geregelt werden kann:

So kann beispielsweise das Behälterband 7 schneller bewegt werden als das Produktband 6, so daß im Bereich der Picker 4a,b die Behälter 3 die ihnen zugeordneten Einzelprodukte 2 überholen.

Solange die Differenzgeschwindigkeit nicht allzu groß ist, so daß der Überholvorgang also nicht beendet ist, bevor der Bereich des einzigen oder der zur insgesamten Füllung der Behälter benötigten Picker durchgelaufen ist, bewirkt der schnellere Lauf des Behälterbandes eine gewünschte schnelle Abfuhr der vollständig gefüllten Behälter.

Separate Behälterbänder 7a,b können auch dazu genutzt werden, um - wie im linken Teil der Figur dargestellt - zwei getrennte Behälterbänder 7a, b beidseits des Produktbandes 6 laufen zu lassen, auf welchen sich unterschiedliche Behälter 3 oder unterschiedlich zu füllende Behälter befinden können.

Ebenso können die Behälterbänder 7a,b auch mit zueinander unterschiedlichen Geschwindigkeiten laufen, so daß also das eine Produktband 7a primär zu füllen ist, während das zweite, langsamer laufende Produktband 7b als Puffer bei nicht genügend vorhandenen leeren Behältern auf dem ersten Transportband dient oder - was z. B. bei unterschiedlichen auf dem Produktband 6 ankommenden Einzelprodukten 2 der Fall ist - diese Einzelprodukte nicht in der richtigen Mengenrelation zueinander vorhanden sind.

Eine weitere Möglichkeit besteht darin, von der bzw. den Zeilenkameras 8, 10 nicht nur den Bereich des Produktbandes 6 abtasten zu lassen, sondern auch den Bereich des Behälterbandes 7, und den Stopper 17 für das Behälterband 7 in Laufrichtung erst nach der Abtastlinie der entsprechenden Zeilenkamera anzuordnen:

Dadurch ist es beispielsweise möglich, unterschiedliche auf dem Behälterband 7 willkürlich durcheinander ankommende Behälter 3, oder deren unterschiedliche Orientierung oder deren unterschiedliche, teilweise Füllung zu erfassen, wodurch die Pickerstraße besonders flexibel einsetzbar wird.

In der erfindungsgemäßen Bauform gemäß Fig. 2 laufen - im Gegensatz zur Darstellung der Fig. 1 - das Produktband 6 und das Behälterband 7 in Gegenrichtung parallel zueinander.

Dabei ist keine Zeilenkamera zum Zählen der Produkte mehr vorhanden, und in der Regel auch kein Anschlag zum Anstauen der Behälter 3 auf dem Behälterband 7, wovon es in Fig. 2 zwei Behälterbänder, die parallel und in die gleiche Richtung bewegt werden, auf beiden Seiten des Produktbandes 6 gibt. Die beiden Behälterbänder 7a, 7b müssen dabei jedoch nicht mit gleicher Geschwindigkeit angetrieben werden. Nur am oberen Behälterband 7a ist ein Motor 19 dargestellt, der ebenfalls mit der Steuerung 11 der Anlage in Verbindung steht, und dessen Drehzahl und damit die Transportgeschwindigkeit der Behälter auf diesem Behälterband entsprechend geregelt wird.

Alternativ zu einer zentralen Steuerung 11 kann die Geschwindigkeit des Behälterbandes 7 - in Relation zu dem mit vorgegebener Geschwindigkeit laufenden Produktband 6 - durch den in Laufrichtung 21 des Behälterbandes 7 letzten Picker 4a bzw. dessen separate Steuerung gesteuert werden:

Sobald die Steuerung dieses Pickers 4a erkennt, daß die Gefahr besteht, daß ein nicht vollständig gefüllter Behälter den Umsetzbereich verlassen könnte, veranlaßt die Steuerung dieses Pickers 4a die Reduzierung der Geschwindigkeit des Behälterbandes 7. Sollte dieser - in Laufrichtung 20 des Behälterbandes 7 letzte - Picker 4a ausfallen, übernimmt diese Funktion der letzte in Funktion befindliche Picker 4b.

Selbst bei unregelmäßigen Abständen der Behälter 3 auf eine Behälterband ist es ausreichend, lediglich die Geschwindigkeit dieses Behälterbandes und nicht unbedingt auch den Relativabstand der Behälter auf dem Behälterband zu steuern:

Denn wenn zur vollständigen Füllung des Behälters kurz vor Verlassen des Umsetzbereiches, also durch den in diese Richtung dann letzten Pickers 4a das Behälterband z. B. 7b in der Geschwindigkeit kurzfristig reduziert werden muß, führt dies lediglich dazu, daß diejenigen Behälter 3b, 3c, die sich in Laufrichtung des Behälterbandes 7 im Arbeitsbereich der vorherigen Picker 4b, 4c befinden, in einem höheren Maß angefüllt werden, und somit an einem früheren Punkt innerhalb des Umsetzbereiches vollständig befüllt sind.

Die Steuerung 11 steuert also die Geschwindigkeit der Behälterbänder 7a, 7b und meist auch die Arbeitsgeschwindigkeit der Picker 4a, 4b, 4c - die Geschwindigkeit des Produktbandes 6 ist meist durch die Produktion der darauf angelieferten Einzelprodukte vorbestimmt - so, daß die den Umsetzbereich, also den Greifbereich des in Laufrichtung 21 des Behälterbandes 7 letzten Pickers 4a verlassenden Behälter z. B. 3a gerade eben vollständig befüllt werden können. Dadurch wird die Effizienz der Anlage optimal ausgenutzt, und bei ausreichender Arbeitsgeschwindigkeit vom Picker 4a, 4b kann dadurch - sofern nur eine Sorte von Einzelprodukten 2 auf dem Produktband 6 angeliefert wird - erreicht werden, daß am rechten Ende der Fig. 2, also beim Verlassen des Produktbandes 6 in dessen Laufrichtung 20 und Herauslaufen aus dem Umsetzbereich des in dieser Blickrichtung letzten Pickers 4c auf dem Produktband 6 keine Einzelprodukte 2 mehr vorhanden sind, nachdem sich die Dichte der Einzelprodukte 2 während des Durchlaufens des Umsetzbereiches, also der Arbeitsbereiche der Picker 4a, 4b, 4c ständig verringert hat. Sollten dennoch Einzelprodukte in dem Umsetzbereich noch vorhanden sein, werden diese ggf. im Kreis vor dem Umsetzbereich auf das Produktband 6 zurückgeführt.

Diese Vorgehensweise kann auch mit nur einem einzigen Picker 4 angewandt werden, so daß der Umsetzbereich ausschließlich aus dem Arbeitsbereich dieses einzigen Pickers besteht.

Das Funktionsprinzip kann auch bei im Winkel zueinander laufenden Produktband 6 und Behälterband 7 angewandt werden, solange der Kreuzungsbereich groß genug ist, obwohl durch dieses Kreuzen und damit in unterschiedlichen Ebenen Laufen und sich gegenseitige Abdecken der einzelnen Transporteinheiten Nachteile in Kauf genommen werden müssen.

### BEZUGSZEICHENLISTE

- 1: Pickerstraße
- 2: Einzelprodukt
- 3: Behälter
- 4a, 4b: Picker
- 5: Pickerarm
- 6: Produktband
- 7: Behälterband
- 8: 1. Zeilenkamera
- 9: Anschlages
- 10: 2. Zeilenkamera
- 11: Steuerung
- 12: Unterarm
- 13: Oberarm
- 14: Unterarm-Parallelogramm
- 15: Schultergelenk
- 16: Sauger
- 17: Stopper
- 19: Motor
- 20: Laufrichtung Produktband
- 21: Laufrichtung Behälterband

## Patentansprüche

1. Verfahren zum Einsetzen von Einzelprodukten (2) in eine bestimmte Füllanzahl von Einzelprodukten (2) aufnehmende Behälter (3) mittels einer Pickerstraße, wobei die Einzelprodukte (2) unregelmäßig herantransportiert werden und die Position und Dreh-Lage jedes Einzelproduktes ermittelt wird um es einzeln zu ergreifen und umzusetzen,
**dadurch gekennzeichnet, daß**
- die Einzelprodukte (2) und die Behälter (3) im Gegenstrom herantransportiert werden,
- abhängig von der Anlieferung der notwendigen Anzahl von Einzelprodukten (2) die Anlieferung des nächsten zu befüllenden Behälters (3) in den Arbeitsbereich der Picker (4a, 4b) gesteuert wird.

2. Verfahren zum Einsetzen von Einzelprodukten (2) in eine bestimmte Füllanzahl von Einzelprodukten (2) aufnehmende Behälter (3) mittels einer Pickerstraße, wobei die Einzelprodukte (2) unregelmäßig herantransportiert werden und die Position und Dreh-Lage jedes Einzelproduktes ermittelt wird um es einzeln zu ergreifen und umzusetzen,
**dadurch gekennzeichnet, daß**
- die Einzelprodukte (2) und die Behälter (3) im Gegenstrom herantransportiert werden,
- die Anlieferung der zu befüllenden Behälter (3) in den Arbeitsbereich der Picker (4a,4b) gesteuert wird durch Steuerung der Relativgeschwindigkeit der angelieferten Einzelprodukte (2) zu den angelieferten Behältern (3) mittels der Steuerung des in Laufrichtung (21) des Behälterbandes (7) letzten Pickers (4a) dergestalt, daß nur vollständig gefüllte Behälter den Arbeitsbereich dieses letzten arbeitenden Pickers (4a) verlassen.

3. Verfahren nach einem der vorhergehenden Ansprüche,
**dadurch gekennzeichnet, daß**
das Ergreifen der Einzelprodukte (2) und Einsetzen in die Behälter (3) bei sich bewegenden Einzelprodukten (2) und Behältern (3) geschieht.

4. Verfahren nach einem der vorhergehenden Ansprüche,
**dadurch gekennzeichnet, daß**
bei einer vorgegebenen Geschwindigkeit der Anlieferung der Einzelprodukte die Transportgeschwindigkeit der Behälter und/oder die Arbeitsgeschwindigkeit der Picker so gesteuert wird, daß die den Arbeitsbereich des in Transportrichtung des Behälters letzten Pickers (4a) verlassenden Behälter gerade vollständig mit den entsprechenden Produkten gefüllt sind und beim Verlassen des Arbeitsbereiches des in Transportrichtung der Einzelprodukte letzten Pickers (4c) keine Einzelprcdukte auf der Transporteinrichtung für die Einzelprodukte mehr vorhanden sind.

5. Verfahren nach einem der vorhergehenden Ansprüche,
**dadurch gekennzeichnet, daß**
bei einer vorbestimmten Geschwindigkeit der Anlieferung der Behälter die Geschwindigkeit der Anlieferung der Einzelprodukte und/oder die Arbeitsgeschwindigkeit der Picker so gesteuert wird, daß die den Arbeitsbereich des in Transportrichtung des Behälters letzten Pickers (4a) verlassenden Behälter gerade vollständig mit den entsprechenden Produkten gefüllt sind und/oder beim Verlassen des Arbeitsbereiches des in Transportrichtung der Einzelprodukte letzten Pickers (4c) keine Einzelprodukte auf der Transporteinrichtung für die Einzelprodukte mehr vorhanden sind.

6. Verfahren nach einem der vorhergehenden Ansprüche;
**dadurch gekennzeichnet, daß**
beim Anfahren der Pickerstraße bei vorgegebener Geschwindigkeit der Anlieferung der Einzelprodukte die Geschwindigkeit der Anlieferung der Behälter gesteigert wird entsprechend der Tatsache, daß der erste zu füllende Behälter nicht nacheinander von allen hintereinander arbeitenden Pickern (4a, 4b, 4c), sondern nur den letzten, insbesondere dem letzten Picker (4a) gefüllt wird, während die Befüllung der nachfolgenden Behälter (3b, 3c, ...) von immer mehr der hintereinander arbeitenden Pickern (4a, 4b, 4c) erfolgt.

7. Pickerstraße zum Einsetzen von Einzelprodukten (2) in eine bestimmte Füllanzahl von Einzelprodukten (2) aufnehmende Behälter (3), die
- eine erste Vorratsfläche für die unregelmäßig angelieferten Einzelprodukte (2),
- eine zweite Vorratsfläche für die Behälter (3),
- Mittel zum Ermitteln der Position und Dreh-Lage jedes Einzelproduktes (2),
- wenigstens einen Picker (4a,b) zum einzelnen Umsetzen der Einzelprodukte von der ersten Vorratsfläche in die Behälter (3),
- Steuerungs- und Antriebsvcrrichtungen zum Bewegen der ersten Vorratsfläche, der zweiten Vorratsfläche bzw. des Picker-Sockels relativ zueinander und
- Steuerungs- und Antriebsmittel für die Bewegung des Picker-Armes umfaßt, insbesondere zur Durchführung des Verfahrens nach Anspruch 1 bis 6,
**dadurch gekennzeichnet, daß**
- die erste Vorratsfläche für die Einzelprodukte (2) und die zweite Vorratsfläche für die Behälter (3) im Gegenstrom zueinander bewegt werden, und
- die Geschwindigkeit der ersten Vorratsfläche für die Einzelprodukte (2) bzw. der zweiten Vorratsfläche für die Behälter (3) relativ zueinander so gesteuert werden, daß beim Verlassen des Arbeitsbereiches des letzten Pickers (4a) in Transportrichtung (21) der zweiten Vorratsfläche für die Behälter (3) die Behälter (3) vollständig mit Einzelprodukten gefüllt sind.

8. Pickerstraße nach Anspruch 7,
**dadurch gekennzeichnet, daß**
die Steuerung des in Laufrichtung (21) des Behälterbandes (7) letzten Pickers (4a) die Anlieferung der zu befüllenden Behälter (3) steuert durch Steuerung der Relativgeschwindigkeit der angelieferten Einzelprodukte (2) zu den angelieferten Behältern (3), damit nur vollständig gefüllte Behälter (3) den Arbeitsbereich dieses letzten arbeitenden Pickers (4a) verlassen.

9. Pickerstraße nach Anspruch 7 oder 8,
**dadurch gekennzeichnet, daß**
die Steuerung des in Laufrichtung (21) des Behälterbandes (7) letzten in Funktion befindlichen Pickers (4a) eine separate Steuerung dieses Pickers (4a) ist.

10. Pickerstraße nach Anspruch 7,
**dadurch gekennzeichnet, daß**
beim Verlassen des Arbeitsbereiches des letzten Pickers in Laufrichtung (20) der ersten Vorratsfläche für die Einzelprodukte keine Einzelprodukte auf dieser Vorratsfläche mehr vorhanden sind.

11. Pickerstraße nach einem der vorhergehenden Vorrichtungsansprüche,
**dadurch gekennzeichnet, daß**
die erste Vorratsfläche für die Einzelprodukte ein Förderband (Produktband 6) ist und die zweite Vorratsfläche ebenfalls ein Förderband (Behälterband 7) ist.

12. P ickerstraße nach einem der vorhergehenden Vorrichtungsansprüche,
**dadurch gekennzeichnet, daß**
das Behälterband (7) so schnell läuft, daß in der Zeit, die ein auf dem Behälterband (7) befindlicher Behälter (3) zum Durchlaufen des Arbeitsbereiches des bzw. der Picker (4a,b) benötigt, gerade auf dem Produktband (6) eine Füllanzahl von Einzelprodukten (2) den Greifbereich des Pickers (4) erreicht bzw. verläßt.

13. Pickerstraße nach einem der vorhergehenden Vorrichtungsansprüche,
**dadurch gekennzeichnet, daß**
an den Pickern (4a,b) wenigstens eine Vorrichtung zur Registrierung der Position aller Einzelprodukte auf dem Produktband (6) sowie eine die Transportgeschwindigkeit des Produktbandes (6) und die Position der Picker berücksichtigende Steuerung (11) zur Steuerung der Picker (4) vorhanden ist.

14. Pickerstraße nach einem der vorhergehenden Vorrichtungsansprüche,
**dadurch gekennzeichnet, daß**
die Vorrichtung zum Registrieren der Positionen der Einzelprodukte (2) auf dem Produktband (6) eine quer über die gesamte Breite des Produktbandes (6) abtastende Zeilenkamera (10) umfaßt.

## Claims

1. Method for placing individual products (2) into containers (3) which accommodate a particular filling quantity of individual products (2) by means of a picker system, wherein the individual products (2) are conveyed irregularly and the position and rotational position of each individual product is determined in order to individually pick it up and displace it,
**characterized in that**,
- the individual products (2) and the containers (3) are conveyed in counterflow,
- depending on the supply of the required number of individual products (2) the supply of the subsequent container (3) to be filled to the working area of the pickers (4a, 4b) is controlled.

2. Method for placing individual products (2) into containers (3) which accommodate a particular filling quantity of individual products (2) by means of a picker system, wherein the individual products (2) are conveyed irregularly and the position and rotational position of each individual product is determined in order to individually pick it up and displace it,
**characterized in that**,
- the individual products (2) and the containers (3) are conveyed in counterflow,
- the supply of the containers (3) to be filled to the working area of the pickers (4a, 4b) is controlled by controlling the relative speed of the supplied individual products (2) to the supplied containers (3) by means of the control of the last picker (4a) located in the moving direction (21) of the container belt (7) such that only completely filled containers leave the working area of this last working picker (4a).

3. Method according to any one of the preceding claims,
**characterized in that**
the picking up of the individual products (2) and the placing into the containers (3) occurs with moving individual products (2) and containers (3).

4. Method according to any one of the preceding claims,
**characterized in that**
at a predetermined speed of the supply of the individual products the conveying speed of the containers and/or the working speed of the pickers is controlled such that the containers leaving the working area of the last picker (4a) located in the conveying direction of the container are just filled to completion with the corresponding products and that there are no individual products present any more on the conveying device for the individual products upon leaving the working area of the last picker (4c) located in the conveying direction of the individual products.

5. Method according to any one of the preceding claims,
**characterized in that**
at a predetermined speed of the supply of the containers the speed of the supply of the individual products and/or the working speed of the pickers is controlled such that the containers leaving the working area of the last picker (4a) located in the conveying direction of the container are just filled to completion with the corresponding products and/or that there are no individual products present any more on the conveying device for the individual products upon leaving the working area of the last picker (4c) located in the conveying direction of the individual products.

6. Method according to any one of the preceding claims,
**characterized in that**
upon starting the picker system at a predetermined speed of the supply of the individual products the speed of the supply of the containers is increased in accordance with the fact that the first container to be filled is not successively filled by all pickers working in series (4a, 4b, 4c) but only by the last ones, in particular by the last picker (4a), while the filling of the subsequent containers (3b, 3c, ...) is effected by an increasing number of the pickers working in series (4a, 4b, 4c).

7. Picker system for placing individual products (2) into containers (3) which accommodate a particular filling quantity of individual products (2), comprising
- a first storage area for the irregularly supplied individual products (2),
- a second storage area for the containers (3),
- means for determining the position and rotational position of each individual product (2),
- at least one picker (4 a,b) for individually displacing the individual products from the first storage area into the containers (3),
- control and driving devices for moving the first storage area, the second storage area and the picker base, respectively, relative to each other and
- control and driving means for the movement of the picker arm, in particular for performing the method according to claim 1 to 6,
**characterized in that**
- the first storage area for the individual products (2) and the second storage area for the containers (3) are moved in counterflow to each other and
- the speed of the first storage area for the individual products (2) and of the second storage area for the containers (3), respectively, are controlled relative to each other such that the containers (3) are completely filled with individual products upon leaving the working area of the last picker (4a) located in the conveying direction (21) of the second storage area for the containers (3).

8. Picker system according to claim 7,
**characterized in that**
the control of the last picker (4a) located in the moving direction (21) of the container belt (7) controls the supply of the containers (3) to be filled by controlling the relative speed of the supplied individual products (2) to the supplied containers (3) such that only completely filled containers (3) leave the working area of this last working picker (4a).

9. Picker system according to claim 7 or 8,
**characterized in that**
the control of the last operating picker (4a) located in the moving direction (21) of the container belt (7) is a separate control of this picker (4a).

10. Picker system according to claim 7,
**characterized in that**
upon leaving the working area of the last picker located in the moving direction (20) of the first storage area for the individual products there are no individual products present any more on this storage area.

11. Picker system according to any one of the preceding device claims,
**characterized in that**
the first storage area for the individual products is a conveyer belt (product belt 6) and that the second storage area is also a conveyer belt (container belt 7).

12. Picker system according to any one of the preceding device claims,
**characterized in that**
the container belt (7) runs at such a speed that in the time that a container (3) present on the container belt (7) requires for passing through the working area of the picker or pickers (4a,b) a filling quantity of individual products (2) located on the product belt (6) is just reaching or leaving the picking area of the picker (4).

13. Picker system according to any one of the preceding device claims,
**characterized in that**
on the pickers (4 a,b) at least one device for recording the position of all individual products located on the product belt (6) as well as a control (11) taking into account the conveying speed of the product belt (6) and the position of the pickers is provided for controlling the pickers (4).

14. Picker system according to any one of the preceding device claims,
**characterized in that**
the device for recording the positions of the individual products (2) located on the product belt (6) comprises a line camera (10) scanning across the entire width of the product belt (6).

## Revendications

1. Procédé pour l'introduction de produits individuels (2) dans des récipients (3) accueillant un certain nombre de produits individuels (2) au moyen d'une table de préhension, les produits individuels (2) étant transportés de manière irrégulière et la position et la position de rotation de chaque produit individuel étant définies pour les saisir individuellement et les inverser,
**caractérisé en ce que**
- les produits individuels (2) et les récipients (3) sont transportés dans le courant inverse,
- qu'en fonction de la livraison du nombre nécessaire de produits individuels (2) la livraison du prochain récipient à livrer (3) étant commandée dans la zone de travail des tables de préhension (4a, 4b).

2. Procédé pour l'introduction de produits individuels (2) dans des récipients (3) accueillant un certain nombre de produits individuels (2) au moyen d'une table de préhension, les produits individuels (2) étant transportés de manière irrégulière et la position et la position de rotation de chaque produit individuel étant définies pour les saisir individuellement et les inverser,
**caractérisé en ce que**
- les produits individuels (2) et les récipients (3) sont transportés dans le courant inverse,
- la livraison du prochain récipient à livrer (3) est commandée dans la zone de travail des tables de préhension (4a, 4b) par commande la vitesse relative des produits individuels à livrer (2) en direction des récipients à remplir (3) au moyen de la commande de la dernière table de préhension (4a) se trouvant dans le sens de défilement (21) du tapis de transport (7) des récipients de telle manière qu'uniquement des récipients entièrement remplis quittent la zone de travail de cette dernière table de préhension (4a) en travail.

3. Procédé selon l'une des revendications précédentes, **caractérisé en ce que** la préhension des produits individuels (2) et la mise en place dans les récipients (3) s'effectuent quand les récipients (3) et les produits individuels (2) sont en mouvement.

4. Procédé selon l'une des revendications précédentes, **caractérisé en ce que** pour une vitesse prédéterminée de la livraison des produits individuels, la vitesse de transport des récipients et/ou la vitesse de travail des tables de préhension est commandée de sorte que les récipients quittant la zone de travail de la dernière table de préhension (4a) dans le sens de transport du récipient sont complètement remplis avec les produits correspondant et lors de la sortie de la zone de travail de la dernière table de préhension (4c) dans le sens de transport des produits individuels, plus aucun produit individuel ne se trouve dans le dispositif de transport pour les produits individuels.

5. Procédé selon l'une des revendications précédentes, **caractérisé en ce que** pour une vitesse prédéterminée de la livraison des récipients, la vitesse de transport des produits individuels et/ou la vitesse de travail des tables de préhension est commandée de sorte que les récipients quittant la zone de travail de la dernière table de préhension (4a) dans le sens de transport du récipient sont complètement remplis avec les produits correspondant et lors de la sortie de la zone de travail de la dernière table de préhension (4c) dans le sens de transport des produits individuels, plus aucun produit individuel ne se trouve dans le dispositif de transport pour les produits individuels.

6. Procédé selon l'une des revendications précédentes, **caractérisé en ce que** au démarrage de la table de préhension à la vitesse prédéterminée de la livraison des produits individuels, la vitesse de la livraison des récipients est augmentée en fonction du fait que le premier récipient à remplir n'est pas rempli l'un après l'autre par toutes les tables de préhension (4a, 4b, 4c) travaillant mais uniquement par les dernières en particulier par la dernière table de préhension (4a) tandis que le remplissage des récipients suivants (3b, 3c,...) s'effectue de plus en plus par les tables de préhension (4a, 4b, 4c) travaillant les unes derrière les autres.

7. Table de préhension pour l'introduction de produits individuels (2) dans des récipients (3) accueillant un nombre défini de produits individuels (2) qui comprend
- une première surface de réserve pour les produits individuels (2) livrés irrégulièrement,
- une seconde surface de réserve pour les récipients (3),
- des moyens pour déterminer la position et la position de rotation de chaque produit individuel (2),
- au moins une table de préhension (4a,b) pour l'introduction individuelle des produits individuels depuis la première surface de réserve dans les récipients (3),
- des dispositifs de commande et d'entraînement pour déplacer la première surface de réserve, la seconde surface de réserve respectivement le socle de la table de préhension les uns par rapport aux autres et
- des moyens de commande et d'entraînement pour le déplacement du bras de préhension, en particulier pour la mise en oeuvre du procédé selon les revendications 1 à 6,
**caractérisé en ce que**
- la première surface de réserve pour les produits individuels (2) et la seconde surface de réserve pour les récipients (3) sont déplacées en sens opposé l'une par rapport à l'autre et
- la vitesse de la première surface de réserve pour les produits individuels (2) et la seconde surface de réserve pour les récipients (3) sont commandées de manière relative l'une par rapport à l'autre de manière qu'en quittant la zone de travail de la dernière table de préhension (4a), les récipients (3) sont remplis complètement de produits individuels dans le sens de transport (21) de la seconde surface de réserve pour les récipients (3).

8. Table de préhension selon la revendication 7,
**caractérisée en ce que**
- la commande de la dernière table de préhension (4a) dans le sens de la marche (21) du tapis de transport (7) des récipients commande la livraison des récipients à remplir (3) par commande de la vitesse relative des produits individuels livrés (2) aux récipients remplis (3) afin qu'uniquement des récipients remplis complètement (3) quittent la zone de travail de cette dernière table de préhension (4a) en travail.

9. Tables de préhension selon la revendication 7 ou 8, **caractérisée en ce que** la commande de cette dernière table de préhension (4a) se trouvant en fonction dans le sens de défilement (21) du tapis de transport (7) des récipients est une commande séparée de cette table de préhension (4a).

10. Tables de préhension selon la revendication 7, **caractérisée en ce qu**'en quittant la zone de travail de la dernière table de préhension dans le sens de défilement (20) de la première surface de réserve pour les produits individuels, il ne se trouve plus aucun produits individuels sur cette surface de réserve.

11. Table de préhension selon l'une des revendications de dispositif précédentes, **caractérisée en ce que** la première surface de réserve pour les produits individuels est un tapis de transport (tapis de transport 6 des produits) et que la seconde surface de réserve est également un tapis de transport (tapis de transport 7 des récipients).

12. Table de préhension selon l'une des revendications de dispositif précédentes, **caractérisée en ce que** le tapis de transport (7) pour récipient défile suffisamment rapidement pour que dans le temps que nécessite un récipient (3) se trouvant sur le tapis de transport (7) pour récipient pour traverser la zone de travail de la ou des tables de préhension (4a,b), justement sur le tapis de transport (6) des produits un nombre de produits individuels (2) atteignent ou quittent la zone de préhension dé la table de préhension (4)

13. Table de préhension selon l'une des revendications de dispositif précédentes, **caractérisée en ce que** sur les tables de préhension (4a), il est prévu au moins un dispositif pour l'enregistrement de la position de tous les produits individuels sur le tapis de transport (6) pour produit ainsi qu'une commande (11) tenant compte de la vitesse de transport du tapis de transport pour produit (6) et de la position des tables de préhension pour piloter les tables de préhension (4).

14. Table de préhension selon l'une des revendications de dispositif précédentes, **caractérisée en ce que** le dispositif d'enregistrement des positions des produits individuels (2) sur le tapis de transport (6) pour produits comprend une caméra ligne par ligne balayant transversalement l'ensemble de la largeur du tapis de transport (6) pour produit.
